# EUROPÄISCHE PATENTSCHRIFT

(11) **EP 2 563 705 B1**
(45) Veröffentlichungstag und Bekanntmachung des Hinweises auf die Patenterteilung: **02.03.2016**
(21) Anmeldenummer: 11712889.2
(22) Anmeldetag: 08.04.2011
(51) Int. Cl.: B66B 19/00, B66B 7/00

(54) **VERFAHREN UND VORRICHTUNG ZUR INSTALLATION EINES AUFZUGES IN EINEM AUFZUGSSCHACHT**
Method and device for installing a lift in a lift shaft
Procédé et dispositif destinés à l'installation d'un ascenseur dans une cage d'ascenseur

(30) Priorität: 30.04.2010 EP 10161633
(43) Veröffentlichungstag der Anmeldung: 06.03.2013
(73) Patentinhaber: Inventio AG, 6052 Hergiswil (CH)
(72) Erfinder: MENCHINI, Stefano, CH-6528 Camorino (CH)
(74) Vertreter: Hirschberger, Petra
(86) Internationale Anmeldenummer: PCT/EP2011/055561
(87) Internationale Veröffentlichungsnummer: WO 2011/134773

(56) Entgegenhaltungen:
- WO-A1-2009/073010
- WO-A1-2010/078416
- US-A- 3 851 736

## Beschreibung

Gegenstand der Erfindung ist ein Verfahren für zur Installation eines Aufzuges in einem Aufzugsschacht, sowie eine Vorrichtung zur Installation eines Aufzuges in einem Aufzugsschacht.

Aufzüge werden häufig in Aufzugsschächten von Gebäuden installiert. Um den Raum eines Gebäudes optimal zu nutzen, sollte ein Aufzugsschacht so klein wie möglich sein, und ein Aufzug sollte den Aufzugsschacht möglichst vollständig ausnutzen. Daher werden Aufzugsschächte knapp dimensioniert, sodass eine optimale Ausnutzung eines Gebäudes realisiert werden kann.

Es kann vorkommen, dass ein Aufzugsschacht so bemessen ist, dass ein dafür vorgesehener Aufzug darin keinen Platz findet, oder nur Platz findet, wenn er sehr genau an einer bestimmten Stelle im Aufzugsschacht angeordnet wird. Deshalb wird ein Aufzugsschacht vor der Installation eines Aufzuges häufig ausgemessen, sodass ein Installateur sicher sein kann, dass der Aufzug auch wirklich installiert werden kann. Falls bei der Ausmessung festgestellt wird, dass der Aufzugsschacht zu klein ist, kann der Aufzugsschacht gegebenenfalls angepasst werden, beispielsweise durch Abspitzen von Schachtwänden.

Dieses Ausmessen des Aufzugsschachtes wird herkömmlicherweise mit Lotschnüren bewerkstelligt. Dabei werden an einer Schachtdecke an ausgemessenen Punkten Aufhängungen angebracht, sodass die Lotschnüre an vorgesehenen Positionen im Schachtraum hängen. Dieses Verfahren benötigt jedoch viel Zeit, da der Installateur sowohl im Schachtkopf wie auch am Schachtboden Messungen, Bohrungen und Installationen vornehmen muss.

In WO 2009/073010 ist ein Verfahren und eine Vorrichtung beschrieben, um Aufzugsschächte zu vermessen. Dabei wird eine Plattform in Längsrichtung des Aufzugsschachtes verfahren, und Distanzsensoren messen Distanzen zwischen dieser Plattform und den Schachtwänden. Die Plattform wird durch einen Antrieb bewegt, und durch Lichtsensoren kann eine Lage der Plattform überprüft werden. Diese Lösung liefert einerseits genauere Daten über die Abmessungen des Aufzugsschachtes, und erübrigt das Anbringen von Lotschnüren an der Schachtdecke. Jedoch besteht hier der Nachteil, dass ein Antriebs- und Führungssystem für die Plattform installiert werden muss. Zudem ist die diese Lösung teuer und aufwändig in der Herstellung.

Eine Aufgabe der vorliegenden Erfindung besteht deshalb darin, ein Verfahren zur Installation eines Aufzuges in einem Aufzugsschacht bereit zu stellen, welches einfach und schnell durchzuführen ist, und eine ausreichend genaue Überprüfung der Schachtraumabmessungen erlaubt. Zudem sollen Installationspunkte auf einfache Art und Weise durch das Verfahren zu bestimmen sein.

Ein erfindungsgemässes Verfahren zur Lösung dieser Aufgabe betrifft ein Verfahren zur Installation eines Aufzuges in einem Aufzugsschacht mit folgenden Schritten: i) Anordnen einer Vorlage im Aufzugsschacht, sodass die angeordnete Vorlage Nennabmessungen eines Grundrisses des Aufzuges abbildet; ii) Anordnen mindestens einer Lichtquelle an einer Nennposition der Vorlage, sodass die Lichtquelle in eine vorgesehene Fahrtrichtung des Aufzuges zeigt; iii) Projizieren eines Lichtstrahls ausgehend von der Lichtquelle, wobei der Lichtstrahl die Nennposition entlang der vorgesehenen Fahrtrichtung im Aufzugsschacht definiert; und iv) Benutzen einer Information mindestens einer Lage mindestens eines Projektionspunktes des Lichtstrahls im Aufzugsschacht für die Installation des Aufzuges.

Gemäss einer bevorzugten Ausführungsform entsprechen die Nennabmessungen einer Nenn-Tiefe und einer Nenn-Breite des Aufzuges, sodass geprüft werden kann, ob der Aufzugsschacht für den vorgesehenen Aufzug genügend Platz bietet.

Gemäss einer weiteren bevorzugten Ausführungsform entspricht die Nennposition einem Installationspunkt. Dies erlaubt es, auf einfache Art und Weise Installationspunkte am Schachtboden und / oder an der Schachtdecke zu bestimmen.

Gemäss einer weiteren bevorzugten Ausführungsform wird der Lichtstrahl dazu verwendet, Führungsschienen und / oder Schachttüren und / oder einen Antrieb im Aufzugsschacht auszurichten.

Eine weitere Aufgabe der vorliegenden Erfindung besteht darin, eine Vorrichtung zur Installation eines Aufzuges in einem Aufzugsschacht bereit zu stellen, welche die oben angeführten Nachteile nicht aufweist. Die Vorrichtung soll die Durchführung des erfindungsgemässen Verfahrens erlauben, und kostengünstig herzustellen sowie einfach in der Handhabung sein.

Eine erfindungsgemässe Vorrichtung zur Lösung dieser Aufgabe betrifft eine Vorrichtung zur Installation eines Aufzuges in einem Aufzugsschacht, wobei die Vorrichtung eine Vorlage mit einen Rahmen und Mittel zur räumlichen Ausrichtung des Rahmens umfasst. Die Vorlage ist dazu geeignet, Nennabmessungen eines Grundrisses des Aufzuges abzubilden. Eine Lichtquelle ist zur Erzeugung eines Lichtstrahls vorgesehen, wobei Vorlage und Lichtquelle derart ausgebildet sind, dass die Lichtquelle auf vorgegebene Weise am Rahmen anordenbar ist, sodass der Lichtstrahl in Richtung einer vorgesehenen Fahrtrichtung des Aufzuges aussendbar ist.

Einzelheiten und weitere Vorteile der Erfindung werden im Folgenden anhand von Ausführungsbeispielen und mit Bezug auf die schematischen Zeichnungen beschrieben. Es zeigen:
Fig. 1 eine beispielhafte Ausführungsform eines Aufzugsschachtes mit einer darin angeordneten Vorlage mit Lichtquelle in räumlicher Darstellung;
Fig. 2 eine beispielhafte Ausführungsform einer Vorlage in räumlicher Darstellung;
Fig. 3 eine beispielhafte Ausführungsform einer Ausrichtungsvorrichtung zur räumlichen Ausrichtung der Vorlage in räumlicher Darstellung;
Fig. 4 eine beispielhafte Ausführungsform einer Lichtquelle und eines Abschnitt der Vorlage in räumlicher Darstellung;
Fig. 5 eine beispielhafte Ausführungsform einer Führung der Vorlage und eines Führelements der Lichtquelle in Querschnittsdarstellung;
Fig. 6 eine beispielhafte Ausführungsform einer Vorlage mit Aufnahmeelementen zur Aufnahme einer Lichtquelle in Draufsicht; und
Fig. 7 ein Flussdiagramms einer beispielhaften Ausführungsform eines Verfahrens zur Installation eines Aufzuges in einem Aufzugsschacht.

Figur 1 zeigt einen Aufzugsschacht 1 mit einer darin angeordneten Vorlage 10 mit einer darauf angeordneten Lichtquelle 16 in räumlicher Darstellung. Der Aufzugsschacht 1 weist einen Schachtboden 2, eine Schachtdecke 3 und Schachtwände 4 auf. Der Aufzugsschacht 1 hat eine Schachthöhe 8 und eine Schachttiefe 6 und eine Schachtbreite 7. Der in Figur 1 dargestellte Aufzugsschacht 1 ist quaderförmig. Der Schachtboden 2 und die Schachtdecke 3 weisen dieselben Abmessungen auf. In einer alternativen Ausführungsform weisen der Schachtboden 2 und die Schachtdecke 3 nicht dieselben Abmessungen auf. Es versteht sich für den Fachmann von selbst, dass Aufzugsschächte 1 mit beliebig vielen Stockwerken bzw. Schachtzugängen (nicht dargestellt) verwendet werden können.

Im gezeigten Ausführungsbeispiel ist die Vorlage 10 am Schachtboden angeordnet. In einem alternativen Ausführungsbeispiel (nicht dargestellt) ist die Vorlage 10 in einer beliebigen Höhe über dem Schachtboden angeordnet. Die Lichtquelle 16 sendet einen Lichtstrahl 17 durch den Aufzugsschacht 1. Wenn die Vorlage 10 entsprechend räumlich ausgerichtet ist, entsteht an der Schachtdecke 3 des Aufzugsschachtes 1 ein Projektionspunkt 21, welcher einer Position der Lichtquelle 16 auf der Vorlage 10 entspricht.

Die Lichtquelle 16 kann auf der Vorlage 10 entlang den Pfeilen 22, welche eine Verschiebbewegung der Lichtquelle 16 angeben, verschoben werden. Durch eine solche Verschiebung 22 der Lichtquelle 16 auf der Vorlage 10, wird der Projektionspunkt 21 auf der Schachtdecke 3 verschoben, wobei der Projektionspunkt 21 dieselbe Verschiebbewegung wie die Lichtquelle 16 vollführt. Mit den Pfeilen 23 ist eine Verschiebbewegung des Projektionspunktes 21 dargestellt, welche einer Verschiebbewegung 22 der Lichtquelle 16 entspricht.

Da die Vorlage 10 Nennabmessungen eines Grundrisses eines Aufzuges abbildet, kann auf diese Art und Weise geprüft werden, ob diese Nennabmessungen des Aufzuges auf der gesamten Höhe des Aufzugsschachtes 1 genügend Raum finden. Wird die Lichtquelle 16 entlang der Vorlage 10 bewegt, sollte der Projektionspunkt 21 zu jeder Zeit auf der Schachtdecke 3 auftreffen. Wird der Lichtstrahl 17 von einer Schachtwand 4 daran gehindert, die Schachtdecke 3 zu erreichen, dann ist die Nennabmessung des Aufzuges nicht auf der ganzen Höhe des Aufzugsschachtes 1 verfügbar. Wenn dies der Fall ist, kann versucht werden, die Vorlage 10 neu zu positionieren. Kann keine Anordnung der Vorlage 10 im Aufzugsschacht 1 gefunden werden, bei der der Lichtstrahl 17 immerzu die Schachtdecke 3 erreicht, dann ist die Nennabmessung des Aufzuges nicht auf der gesamten Höhe des Aufzugsschachtes 1 verfügbar.

In dem in Fig. 1 dargestellte Ausführungsbeispiel, entsprechen eine erste Seitenlänge der rechteckigen Vorlage 10 einer nominalen Tiefe 24 des Aufzuges und eine zweite Seitenlänge der rechteckigen Vorlage 10 einer nominalen Breite 25 des Aufzuges. In einem alternativen Ausführungsbeispiel ist die Vorlage 10 nicht rechteckig, sondern kreisförmig, so dass ein Aufzugsschacht auf die Nennabmessungen eines Aufzuges mit einem kreisförmigen Grundriss überprüft werden kann.

Zur Bestimmung von Nennpositionen kann die Vorlage 10 mit Aufnahmeelementen 20 zur Aufnahme der Lichtquelle 16, wie sie in Fig. 6 dargestellt sind, ausgestaltet sein.

Figur 2 zeigt eine Vorlage 10 in räumlicher Darstellung. Die Vorlage 10 weist eine Vorlagenbreitseite 11 und eine Vorlagentiefseite 12 auf. Die Vorlage 10 ist rechteckig ausgebildet. Dabei bilden jeweils zwei gegenüberliegend angeordnete Vorlagenbreitseiten 11 und zwei gegenüberliegend angeordnete Vorlagentiefseiten 12 die Seiten eines Rechteckes. Sowohl Vorlagenbreitseiten 11 wie auch Vorlagentiefseiten 12 weisen einen rechteckigen Querschnitt auf. Auf einer Oberseite der Vorlagenbreitseite 11 und Vorlagentiefseite 12 ist eine Führung 13 angeordnet. Diese Führung 13 verläuft entlang den Vorlagenbreitseiten 11 und den Vorlagentiefseiten 12, so dass die Führung 13 ebenfalls eine rechteckige Form aufweist.

In Figur 3 ist ein Teil der Vorlage 10 sowie Mittel zur räumlichen Ausrichtung der Vorlage 10 in einer räumlichen Darstellung gezeigt. Eine Vorlagenbreitseite 11 und eine Vorlagentiefseite 12 bilden eine Ecke der Vorlage 10. Wiederum weist die Vorlage 10 die Führung 13 auf ihrer Oberseite auf. An einer Unterseite der Vorlage 10 ist ein Standfuss 15 angeordnet. Dieser Standfuss 15 weist ein Gewinde auf, so dass er höhenverstellbar mit der Vorlage 10 verbunden ist. An einer seitlich ausgerichteten Oberfläche der Vorlage 10 ist eine Sperre 14 angeordnet. Ähnlich wie der Standfuss 15 ist auch die Sperre 14 verstellbar mit der Vorlage 10 verbunden. Im dargestellten Ausführungsbeispiel weist die Sperre 14 ebenfalls ein Gewinde auf.

An der Vorlage 10 kann eine Vielzahl von Standfüssen 15 und Sperren 14 angeordnet sein. Die Standfüsse 15 erlauben eine räumliche Ausrichtung der Vorlage 10, wenn sie am Schachtboden angeordnet wird. Die Sperren 14 erlauben eine räumliche Ausrichtung der Vorlage 10, wenn sie über dem Schachtboden angeordnet wird. Somit kann die Vorlage 10 auf einer beliebigen Höhe über dem Schachtboden im Aufzugsschacht angeordnet und räumlich ausgerichtet werden.

Figur 4 zeigt eine Lichtquelle 16 und einen Abschnitt der Vorlage 10 in räumlicher Darstellung. Die Lichtquelle 16 ist verschiebbar an der Vorlage 10 angeordnet. Im dargestellten Ausführungsbeispiel ist die Lichtquelle 16 entlang der Führung 13 der Vorlage 10 verschiebbar. Dadurch wird erreicht, dass ein von der Lichtquelle 16 ausgesandter Lichtstrahl 17 bei einer Verschiebung der Lichtquelle 16 parallel verschoben wird.

Figur 5 zeigt eine Führung 13 der Vorlage 10 und ein Führelement 18 der Lichtquelle 16 in Querschnittsdarstellung. Wie in Fig. 4 dargestellt, ist die Lichtquelle 16 entlang der Führung 13 verschiebbar. Gemäss dem in Fig. 5 dargestellten Ausführungsbeispiel, greift das Führelement 18, welches mit der Lichtquelle 16 verbunden ist, in die Führung 13 der Vorlage 10 ein. Das Führelement 18 und die Führung 13 sind so dimensioniert, dass die Lichtquelle 16 im Wesentlichen nur in die vorgesehene Richtung, nämlich entlang der Führung 13, verschoben werden kann. Das Führelement 18 kann beispielsweise kielförmig oder bolzenförmig ausgestaltet sein.

In einem alternativen Ausführungsbeispiel weist die Vorlage 10 ein Führelement auf, und die Lichtquelle 16 weist eine Führung auf. Es ist für den Fachmann ersichtlich, dass die Führung der Lichtquelle 16 entlang der Vorlage 10 auf verschiedene Art und Weise gestaltet werden kann. So kann die Lichtquelle 16 beispielsweise auch Führelemente enthalten, welche um die Vorlage 10 greifen. Wichtig ist es, dass die Lichtquelle 16 auf einer vorgegebenen Linie entlang der Vorlage 10 verschoben werden kann.

Die Lichtquelle 16 ist vorzugsweise derart auf der Vorlage 10 geführt, dass eine räumliche Ausrichtung der Lichtquelle 16 und somit eine Richtung des von der Lichtquelle ausgesendeten Lichtstrahls 17, bei einer Verschiebung der Lichtquelle 16 auf der Vorlage 10 stets gleich bleibt. Die Lichtquelle 16 wird also vorzugsweise parallel zu ihrer Strahlrichtung auf der Vorlage 10 verschoben.

Figur 6 zeigt eine Vorlage 10 mit Aufnahmeelementen 20 zur Aufnahme einer Lichtquelle 16 in Draufsicht. In dieser Darstellung ist wiederum die Führung 13 sichtbar, welche sich auf der Oberseite der Vorlage 10 befindet. An der Vorlage 10 ist eine Stützkonstruktion 19 angeordnet. An dieser Stützkonstruktion 19 wiederum sind Aufnahmeelemente 20 zur Aufnahme der Lichtquelle angeordnet. Wie in Fig. 6 dargestellt, können diese Aufnahmeelemente 20 zur Aufnahme der Lichtquelle als halb offene Behälter mit einem rechteckigen Querschnitt ausgebildet sein. In diesem Ausführungsbeispiel ist eine Lichtquelle von oben her in die Aufnahmeelemente 20 zur Aufnahme der Lichtquelle einführbar.

Die Aufnahmeelemente 20 zur Aufnahme der Lichtquelle sind derart an der Stützkonstruktion 19 angeordnet, dass eine eingesetzte Lichtquelle eine Nennposition einnimmt. Als Nennposition kann beispielsweise ein Installationspunkt einer Führungsschiene gewählt werden, oder eine räumliche Lage einer Führungsschiene.

Die Aufnahmeelemente 20 zur Aufnahme der Lichtquelle können derart ausgestaltet sein, dass eine Lichtquelle nur in einer vorbestimmten Orientierung in das Aufnahmeelement 20 passt. Dies kann beispielsweise dadurch erreicht werden, dass die Lichtquelle einen trapezförmigen Querschnitt aufweist, und das Aufnahmeelement 20 einen entsprechenden trapezförmigen Querschnitt aufweist, der etwas grösser ist als der Querschnitt der Lichtquelle. In einer alternativen Ausführungsform sind die Aufnahmeelemente 20 zur Aufnahme der Lichtquelle nicht als Behälter ausgebildet, sondern als Bolzen, auf welche eine Lichtquelle mit einer entsprechenden Einbuchtung aufgesteckt werden kann.

Wie in Fig. 6 dargestellt, können mehrere Stützkonstruktionen 19 und mehrere daran befestigte Aufnahmeelemente 20 zur Aufnahme der Lichtquelle 16 an einer Vorlage 10 angeordnet sein. Die Anzahl und Position der Aufnahmeelemente 20 richtet sich nach der Anzahl und der Position der benötigten Installationspunkte bzw. Ausrichtungspunkte.

Figur 7 zeigt ein Flussdiagramm eines Verfahrens zur Installation eines Aufzuges in einem Aufzugsschacht. In einem ersten Schritt S1 wird die Vorlage im Aufzugsschacht angeordnet. In einem zweiten Schritt S2 werden die Schachtabmessungen geprüft. Bei dieser Prüfung der Schachtabmessungen kann beispielsweise geprüft werden, ob eine nominale Tiefe des Aufzugs und eine nominale Breite des Aufzugs (wie in Fig. 1 dargestellt) auf der gesamten Höhe des Aufzugsschachts verfügbar sind. Wenn die Prüfung der Schachtabmessungen negativ ausfällt, muss die Vorlage neu im Aufzugsschacht angeordnet werden. Gegebenenfalls muss auch in einem weiteren Schritt S3 der Schacht angepasst werden, beispielsweise in dem an einer Schachtwand Material abgetragen wird. Fällt die Prüfung der Schachtabmessungen hingegen positiv aus, stehen in Schritt S4 zwei Optionen zur Verfügung:
Bei der ersten Option wird gemäss Schritt S8 die Vorlage aus dem Schacht entfernt, und das Verfahren zur Installation des Aufzuges im Aufzugsschacht ist damit beendet. In der zweiten Option gemäss Schritt S5 werden nun Installationspunkte festgelegt. Dies kann beispielsweise mittels Mitteln zur Aufnahme der Lichtquelle, wie in Fig. 6 dargestellt, ausgeführt werden. Die Installationspunkte können dabei sowohl an der Schachtdecke als auch am Schachtboden eingezeichnet werden. Sind die Installationspunkte fertig festgelegt, stehen gemäss Schritt S6 zwei Optionen zur Auswahl:
   In der ersten Option gemäss Schritt S8 wird die Vorlage aus dem Schacht entfernt, und das Verfahren zur Installation des Aufzuges im Aufzugsschacht ist abgeschlossen. In der zweiten Option gemäss Schritt S7 werden nun Führungsschienen oder andere Aufzugsbestandteile ausgerichtet. Dazu wird die Lichtquelle an die gewünschte Nennposition der Vorlage gebracht. Die Führungsschienen, Schachttüren oder andere Aufzugsbestandteile können nun anhand des Lichtstrahls im Schacht ausgerichtet werden. Sind alle Führungsschienen, Schachttüren oder andere Aufzugsbestandteile ausgerichtet, wird die Vorlage gemäss Schritt S8 aus dem Schacht entfernt und das Verfahren zur Installation des Aufzuges in einem Aufzugsschacht ist abgeschlossen.

Die in den dargestellten Ausführungsbeispielen gezeigte Lichtquelle ist vorzugsweise ein Laser. Dabei können mehrere Laser gleichzeitig an einer Vorlage 10 angeordnet werden, oder aber nur ein Laser, welcher auf der Vorlage 10 entsprechend verschoben wird. Alternativ können auch Laser eingesetzt werden, welche sich mit Hilfe einer eingebauten Wasserwaage selbst ausrichten können, so dass der Lichtstrahl senkrecht in die Höhe gerichtet ist.

Die Vorlage 10 kann als Aluprofil ausgestaltet sein. Wie in Fig. 2 dargestellt, kann Die Vorlage 10 einstückig ausgebildet sein. In einer alternativen Ausführungsform besteht die Vorlage 10 aus mehreren Bestandteilen. Vorzugsweise bestehen die Vorlagenseiten aus zwei Teilen, welche ineinander verschiebbar sind. Dies hat den Vorteil, dass eine Nennbreite, bzw. eine Nenntiefe der Vorlage 10 verändert werden kann, so dass ein und dieselbe Vorlage 10 für verschiedene Aufzugstypen verwendet werden kann. Die Vorlage 10 kann dabei derart ausgestaltet sein, dass die verschiebbaren Vorlagenseitenbestandteile an vorgesehenen Positionen einrasten.

## Patentansprüche

1. Verfahren zur Installation eines Aufzuges in einem Aufzugsschacht (1), das Verfahren umfassend die Schritte:
- Anordnen einer Vorlage (10) im Aufzugsschacht (1), sodass die angeordnete Vorlage (1) Nennabmessungen (24, 25) eines Grundrisses des Aufzuges abbildet;
- Anordnen mindestens einer Lichtquelle (16) an einer Nennposition der Vorlage (10), sodass die Lichtquelle (16) in eine vorgesehene Fahrtrichtung des Aufzuges zeigt;
- Projizieren eines Lichtstrahls (17) ausgehend von der Lichtquelle (16), wobei der Lichtstrahl (17) die Nennposition entlang der vorgesehenen Fahrtrichtung im Aufzugsschacht (1) definiert; und
- Benutzen einer Information mindestens einer Lage mindestens eines Projektionspunktes (21) des Lichtstrahls (17) im Aufzugsschacht (1) für die Installation des Aufzuges.

2. Verfahren nach Anspruch 1, wobei die Lichtquelle (16) ein Laser ist und der Lichtstrahl (17) ein Laserstrahl ist.

3. Verfahren nach einem der Ansprüche 1 oder 2, wobei mindestens zwei Lichtquellen (16) an der Vorlage (10) angeordnet werden.

4. Verfahren nach einem der Ansprüche 1 bis 3, wobei die Vorlage (10) eine Ausrichtungsvorrichtung umfasst, und wobei durch diese Ausrichtungsvorrichtung eine Lage der Vorlage (10) im Aufzugsschacht (1) fixiert wird.

5. Verfahren nach einem der Ansprüche 1 bis 4, wobei die Nennabmessungen (24, 25) einer Nenn-Tiefe (24) und einer Nenn-Breite (25) des Aufzuges entspricht.

6. Verfahren nach Anspruch 5, wobei die Lichtquelle (16) derart an der Vorlage (1) angeordnet wird, dass der Lichtstrahl (17) entlang einer äusseren Begrenzung des Aufzuges in Richtung des Schachtbodens (2) und / oder der Schachtdecke (3) gerichtet ist.

7. Verfahren nach Anspruch 6, wobei die Lichtquelle (16) verschiebbar entlang einer Führung (13) der Vorlage (10) angeordnet wird, wobei sich der Lichtstrahl (17) durch eine Verschiebbewegung (22) der Lichtquelle (16) entlang der Führung (13) stets entlang einer äusseren Begrenzung des Aufzuges in Richtung des Schachtbodens (2) und / oder der Schachtdecke (3) gerichtet ist.

8. Verfahren nach einem der Ansprüche 1 bis 7, wobei mit Hilfe der Lichtquelle (16) eine Distanz zwischen dem Projektionspunkt (21) und der Lichtquelle (16) bestimmt wird.

9. Verfahren nach einem der Ansprüche 1 bis 4, wobei die Nennposition einem Installationspunkt entspricht.

10. Verfahren nach Anspruch 9, wobei die Lichtquelle (16) derart an der Vorlage (10) angeordnet wird, dass der Lichtstrahl (17) einen Projektionspunkt (21) an der Schachtdecke (3) und / oder dem Schachtboden (2) erzeugt, welcher als Installationspunkt verwendet wird.

11. Verfahren nach Anspruch 10, wobei der Installationspunkt zur Installation einer Führungsschiene verwendet wird.

12. Verfahren nach einem der Ansprüche 1 bis 4 oder 9 bis 11, wobei der Lichtstrahl (17) dazu verwendet wird, Führungsschienen und / oder Schachttüren und / oder einen Antrieb im Aufzugsschacht (1) auszurichten.

13. Vorrichtung zur Installation eines Aufzuges in einem Aufzugsschacht (1), die Vorrichtung umfassend:
- eine Vorlage (10) umfassend einen Rahmen und eine Ausrichtungsvorrichtung zur räumlichen Ausrichtung der Vorlage (10) im Aufzugsschacht (1), wobei die Vorlage (10) dazu geeignet ist, Nennabmessungen (24, 25) eines Grundrisses des Aufzuges abzubilden; und
- eine Lichtquelle (16) zur Erzeugung eines Lichtstrahls (17);
wobei Vorlage (10) und Lichtquelle (16) derart ausgebildet sind, dass die Lichtquelle (16) auf vorgegebene Weise am Rahmen anordenbar ist, sodass der Lichtstrahl (17) in Richtung einer vorgesehenen Fahrtrichtung des Aufzuges aussendbar ist.

14. Vorrichtung nach Anspruch 13, wobei der Rahmen eine Führung (13) aufweist, und die Lichtquelle (16) entlang dieser Führung (13) relativ zum Rahmen verschiebbar ist.

15. Vorrichtung nach Anspruch 13 oder 14, wobei der Rahmen rechteckig ist und wobei Seitenwände des Rahmens im Wesentlichen eine Nenn-Breite (25) und eine Nenn-Tiefe (24) des Aufzuges abbilden.

16. Vorrichtung nach einem der Ansprüche 13 bis 15, wobei die Vorlage zumindest ein Aufnahmeelement (20) aufweist, welches derart angeordnet ist, dass die Lichtquelle (16) bei sinngemässer Orientierung der Vorlage (10) im Aufzugsschacht (1) vertikal unter und / oder über einem Installationspunkt am Schachtboden (2) und / oder der Schachtdecke (3) liegt.

17. Vorrichtung nach einem der Ansprüche 13 bis 16, wobei die Ausrichtungsvorrichtung Standfüsse (15) umfasst, welche höhenverstellbar sind.

18. Vorrichtung nach einem der Ansprüche 13 bis 17, wobei die Ausrichtungsvorrichtung Sperren (14) umfasst, mittels welchen der Rahmen zwischen Schachtwänden (4) verklemmt werden kann.

19. Vorrichtung nach einem der Ansprüche 13 bis 18, wobei die Lichtquelle (16) ein Laser ist und der Lichtstrahl (17) ein Laserstrahl ist.

20. Vorrichtung nach einem der Ansprüche 13 bis 19, wobei die Vorrichtung ein Distanzmesselement zur Erfassung einer Distanz zwischen einem Projektionspunkt (21) und der Lichtquelle (16) umfasst.

## Claims

1. Method of installing an elevator in an elevator shaft (1), the method comprising the steps of:
- arranging a model (10) in the elevator shaft (1) so that the arranged model (1) represents nominal dimensions (24, 25) of a plan of the elevator;
- arranging at least one light source (16) at a nominal position of the model (10) so that the light source (16) points in a prescribed travel direction of the elevator;
- projecting a light beam (17) starting from the light source (16), the light beam (17) defining the nominal position along the prescribed travel direction in the elevator shaft (1); and
- using an item of information of at least one position of at least one projection point (21) of the light beam (17) in the elevator shaft (1) for the installation of the elevator.

2. Method as claimed in claim 1, in which the light source (16) is a laser and the light beam (17) is a laser beam.

3. Method as claimed in either of claims 1 and 2, in which at least two light sources (16) are arranged on the model (10).

4. Method as claimed in any one of claims 1 to 3, in which the model (10) comprises an alignment device and in which this alignment device fixes a position of the model (10) in the elevator shaft (1).

5. Method as claimed in any one of claims 1 to 4, in which the nominal dimensions (24, 25) correspond with a nominal depth (24) and a nominal width (25) of the elevator.

6. Method as claimed in claim 5, in which the light source (16) is arranged on the model (1) in such a way that the light beam (17) is directed along an outer boundary of the elevator in the direction of the shaft floor (2) and/or the shaft ceiling (3).

7. Method as claimed in claim 6, in which the light source (16) is arranged to be displaceable along a guide (13) of the model (10), the light beam (17) always being directed along an outer boundary of the elevator in the direction of the shaft floor (2) and/or the shaft ceiling (3) by a displacement movement (22) of the light source (16).

8. Method as claimed in any one of claims 1 to 7, in which a distance between the projection point (21) and the light source (16) is determined with the aid of the light source (16).

9. Method as claimed in any one of claims 1 to 4, in which the nominal position corresponds with an installation point.

10. Method as claimed in claim 9, in which the light source (16) is arranged on the model (10) in such a way that the light beam (17) produces on the shaft ceiling (3) and/or the shaft floor (2) a projection point (21) that is used as installation point.

11. Method as claimed in claim 10, in which the installation point is used to install a guide rail.

12. Method as claimed in any one of claims 1 to 4 or 9 to 11, in which the light beam (17) is used to align guide rails and/or shaft doors and/or a drive in the elevator shaft (1).

13. Device for installing an elevator in an elevator shaft (1), the device comprising:
- a model (10) comprising a frame and an alignment device for spatially aligning the model (10) in the elevator shaft (1), the model (10) being suitable for representing nominal dimensions (24, 25) of a plan of the elevator; and
- a light source (16) for producing a light beam (17);
wherein the model (10) and light source (16) are so constructed that the light source (16) can be arranged on the frame in a prescribed way such that the light beam (17) can be emitted in the direction of a prescribed travel direction of the elevator.

14. Device as claimed in claim 13, in which the frame has a guide (13) and the light source (16) can be displaced relative to the frame along this guide (13).

15. Device as claimed in claim 13 or 14, in which the frame is rectangular and in which side walls of the frame substantially represent a nominal width (25) and a nominal depth (24) of the elevator.

16. Device as claimed in any one of claims 13 to 15, in which the model has at least one holding element (20) which is arranged in such a way that, given an appropriate orientation of the model (10) in the elevator shaft (1), the light source (16) is situated vertically below and/or above an installation point on the shaft floor (2) and/or the shaft ceiling (3).

17. Device as claimed in any one of claims 13 to 16, in which the alignment device comprises support feet (15) which are height-adjustable.

18. Device as claimed in any one of claims 13 to 17, in which the alignment device comprises locking means (14) by means of which the frame can be jammed between shaft walls (4).

19. Device as claimed in any one of claims 13 to 18, in which the light source (16) is a laser and the light beam (17) is a laser beam.

20. Device as claimed in any one of claims 13 to 19, in which the device comprises a distance measuring element for detecting a distance between a projection point (21) and the light source (16).

## Revendications

1. Procédé pour l'installation d'un ascenseur dans une cage d'ascenseur (1), le procédé comprenant les étapes qui consistent :
- à disposer un gabarit (10) dans la cage d'ascenseur (1) de telle sorte que le gabarit (1) disposé représente les dimensions nominales (24, 25) d'un tracé en plan de l'ascenseur ;
- à disposer au moins une source lumineuse (16) au niveau d'une position nominale du gabarit (10) de telle sorte que la source lumineuse (16) soit dirigée dans un sens de circulation prévu de l'ascenseur ;
- à projeter un rayon lumineux (17) à partir de la source lumineuse (16), étant précisé que le rayon lumineux (17) définit dans la cage d'ascenseur (1) la position nominale le long du sens de circulation prévu ; et
- à utiliser une information d'au moins une position d'au moins un point de projection (21) du rayon lumineux (17) dans la cage d'ascenseur (1) pour l'installation de l'ascenseur.

2. Procédé selon la revendication 1, étant précisé que la source lumineuse (16) est un laser et que le rayon lumineux (17) est un rayon laser.

3. Procédé selon l'une des revendications 1 ou 2, étant précisé qu'au moins deux sources lumineuses (16) sont disposées sur le gabarit (10).

4. Procédé selon l'une des revendications 1 à 3, étant précisé que le gabarit (10) comprend un dispositif d'alignement, et que grâce à ce dispositif d'alignement une position du gabarit (10) dans la cage d'ascenseur (1) est fixée.

5. Procédé selon l'une des revendications 1 à 4, étant précisé que les dimensions nominales (24, 25) correspondent à une profondeur nominale (24) et à une largeur nominale (25) de l'ascenseur.

6. Procédé selon la revendication 5, étant précisé que la source lumineuse (16) est disposée sur le gabarit (1) de telle sorte que le rayon lumineux (17) soit dirigé, le long d'une limite extérieure de l'ascenseur, vers le fond (2) et/ou le haut (3) de la cage d'ascenseur.

7. Procédé selon la revendication 6, étant précisé que la source lumineuse (16) est disposée coulissante le long d'un guide (13) du gabarit (10), étant précisé que le rayon lumineux (17), grâce à un mouvement coulissant (22) de la source lumineuse (16) le long du guide (13), est toujours dirigé, le long d'une limite extérieure de l'ascenseur, vers le fond (2) et/ou le haut (3) de la cage d'ascenseur.

8. Procédé selon l'une des revendications 1 à 7, étant précisé qu'à l'aide de la source lumineuse (16) est définie une distance entre le point de projection (21) et la source lumineuse (16).

9. Procédé selon l'une des revendications 1 à 4, étant précisé que la position nominale correspond à un point d'installation.

10. Procédé selon la revendication 9, étant précisé que la source lumineuse (16) est disposée sur le gabarit (10) de telle sorte que le rayon lumineux (17) génère sur le haut (3) et/ou le fond (2) de la cage d'ascenseur un point de projection (21) qui est utilisé comme point d'installation.

11. Procédé selon la revendication 10, étant précisé que le point d'installation est utilisé pour l'installation d'un rail de guidage.

12. Procédé selon l'une des revendications 1 à 4 ou 9 à 11, étant précisé que le rayon lumineux (17) est utilisé pour aligner des rails de guidage et/ou des portes palières et/ou un entraînement dans la cage d'ascenseur (1).

13. Dispositif pour l'installation d'un ascenseur dans une cage d'ascenseur (1), le dispositif comprenant :
- un gabarit (10) qui comprend un cadre et un dispositif d'alignement pour l'alignement spatial du gabarit (10) dans la cage d'ascenseur (1), étant précisé que le gabarit (10) est apte à représenter les dimensions nominales (24, 25) d'un tracé en plan de l'ascenseur ; et
- une source lumineuse (16) pour générer un rayon laser (17) ;
étant précisé que le gabarit (10) et la source lumineuse (16) sont conçus pour que la source lumineuse (16) puisse être disposée sur le cadre d'une manière prédéfinie, de sorte que le rayon lumineux (17) puisse être émis dans le sens d'un sens de circulation prévu de l'ascenseur.

14. Dispositif selon la revendication 13, étant précisé que le cadre comporte un guide (13), et que la source lumineuse (16) est apte à coulisser par rapport au cadre le long de ce guide (13).

15. Dispositif selon la revendication 13 ou 14, étant précisé que le cadre est rectangulaire et que les parois latérales du cadre représentent dans l'ensemble une largeur nominale (25) et une profondeur nominale (24) de l'ascenseur.

16. Dispositif selon l'une des revendications 13 à 15, étant précisé que le gabarit comporte au moins un élément de logement (20) qui est disposé de telle sorte que la source lumineuse (16), quand le gabarit (10) est orienté comme il faut dans la cage d'ascenseur (1), se trouve à la verticale au-dessous et/ou au-dessus d'un point d'installation sur le fond (2) et/ou le haut (3) de la cage d'ascenseur.

17. Dispositif selon l'une des revendications 13 à 16, étant précisé que le dispositif d'orientation comprend des pieds (15) qui sont réglables en hauteur.

18. Dispositif selon l'une des revendications 13 à 17, étant précisé que le dispositif d'alignement comprend des éléments de blocage (14) à l'aide desquels le cadre peut être serré entre des parois de cage (4).

19. Dispositif selon l'une des revendications 13 à 18, étant précisé que la source lumineuse (16) est un laser et que le rayon lumineux (17) est un rayon laser.

20. Dispositif selon l'une des revendications 13 à 19, étant précisé que le dispositif comprend un télémètre pour relever une distance entre un point de projection (21) et la source lumineuse (16).
